# EUROPÄISCHE PATENTSCHRIFT

(11) **EP 0 003 342 B1**
(45) Veröffentlichungstag und Bekanntmachung des Hinweises auf die Patenterteilung: **02.09.1981**
(21) Anmeldenummer: 79100178.7
(22) Anmeldetag: 22.01.1979
(51) Int. Cl.: E21D 23/04

(54) **Anordnung zum Verhindern des Abrutschens oder Umkippens von Schilden**
Device to prevent pit linings from sliding away or tilting
Dispositif pour empêcher le glissement ou le renversement de soutènements

(30) Priorität: 23.01.1978 DE 7801848 U
(43) Veröffentlichungstag der Anmeldung: 08.08.1979
(73) Patentinhaber: Saarbergwerke Aktiengesellschaft, 66104 Saarbrücken (DE)
(72) Erfinder: Leinenbach, Wilhelm, D-6632 Saarwellingen-Schwarzenholz (DE); Michaely, Alfred, D-6612 Schmelz (DE)

## Beschreibung

Die Erfindung bezieht sich auf eine Anordnung zum Verhindern des Abrutschens oder Umkippens des untersten Schildes beim Vorrücken des Schildausbaus in Streben in der steilen Lagerung, welche mindestens aus einem nicht zur Rückvorrichtung der Schilde gehörenden Hydraulikzylinder besteht.

Beim Ausbau in Grubenfeldern mit einem Einfallen von 20 bis 40 gon besteht bei streichender Abbaurichtung das Problem, daß der untere im Streb befindliche Schild abrutschen oder umkippen kann. Diese Gefahr besteht immer dann, wenn die Schilde vorgerückt werden, weil dann die Hangabtriebskräfte wirksam werden und ein Wegrutschen oder Umkippen des unteren Schildes verursachen.

Man hat bisher versucht, diesen Nachteil durch Diagonalhydraulikzylinder zu beheben, welche den Bruchschild eines talwärts gelegenen Schildes mit der Liegendschwelle des benachbarten höhergelegenen Schildes verbindet.

Nachteilig ist bei dieser Anordnung, daß zwar ein Kippen des Schildes sicher verhindert wird, nicht jedoch ein Wegrutschen, da nur eine Komponente der Hydraulikkraft den das Wegrutschen verursachenden Hangabtriebskräften entgegenwirkt. Ferner wird durch die Anwendung des Diagonalzylinders der Fahrweg stark eingeengt. Ein Einbau bei geringer Mächtigkeit ist nicht möglich.

Aus der GB-A-999 943 ist auch schon bekannt, sowohl einen die Liegendschwellen benachbarter Ausbaugestelle verbindenden Bodenzylinder als auch einen die Kappen der Ausbaugestelle verbindenden Hangendzylinder vorzusehen. Auch diese Konstruktion vermag nicht zu befriedigen, da die Lagerung der Zylinder, die lediglich um zur Liegendschwelle bzw. Kappe senkrechte Achsen schwenkbar sind, nur verhältnismäßig kleine Relativbewegungen benachbarterAusbaugestelle zuläßt.

Nachteilig, insbesondere beim Bodenzylinder, ist auch, daß die Zylinder nicht parallel zum Abbaustoß angeordnet sind und somit gegenüber den eigentlich erforderlichen Stützkräften erhöhte Zylinderkräfte aufgebracht werden müssen.

Aufgabe der vorliegenden Erfindung ist es, diese Nachteile zu vermeiden und eine Anordnung der eingangs genannten Art zu schaffen, welche es ermöglicht, den gefährdeten Schild beim Vorrücken am Umkippen oder Wegrutschen zu hindern.

Nach der Erfindung wird dies dadurch erreicht, daß ein an sich bekannter hydraulischer Hangendzylinder (15) die Bruchschilde (13, 14) der beiden benachbarten Schilde (1, 2) über kardanische Gelenke (16) verbindet und daß an einem Ende eines an sich bekannten hydraulischen Bodenzylinders (9) eine Laufkatze (10) vorgesehen ist, die auf einer an der Liegendschwelle (7) des untersten Schildes (1) befestigten Laufschiene (12) verfahrbar angeordnet ist, während das andere Ende des Bodenzylinders (9) an der Liegendschwelle (8) des benachbarten Schildes (2) vertikal drehbar angeordnet ist.

Vorteilhaft ist dabei die leichte Montierbarkeit, insbesondere der Hangendzylinder, und die volle Ausnutzung der Zugkraft.

Für das Einbauen des Hangend- und des Bodenzylinders brauchen keine zusätzlichen Änderungen an den Schilden vorgenommen zu werden. Sie können an jedem Schild eingebaut werden.

Die Erfindung wird anhand eines schematisch dargestellten Ausführungsbeispiels näher erläutert. Es zeigt
Fig. 1 die Einmündung des Strebes in die Fußstrecke,
Fig. 2 die Anordnung eines Bodenzylinders auf der Oberseite von zwei benachbarten Liegendschwellen,
Fig. 2a einen Querschnitt durch Laufkatze und Laufschiene an einem Ende des Bodenzylinders nach Fig. 2,
Fig. 3 die Befestigung des Hangendzylinders an der Unterseite von zwei benachbarten Bruchschilden,
Fig. 3a ein Kardangelenk für die Befestigung des Hangendzylinders nach Fig. 3.

Mit 1 und 2 sind in Fig. 1 zwei Schilde gezeigt, die in dem Streb 4 angeordnet sind, der bei streichendem Abbau ein Einfallen von 20 bis 40 gon aufweist. Ein weiterer Schild 3 ist angedeutet. An diesen reihen sich weitere Schilde über den ganzen Verlauf des Strebes 4 bis zur Kopfstrecke. In den beim Abbau der Kohle 5 freiwerdenden Raum werden die Schilde 1, 2, 3 einzeln vorgerückt mit dem (nicht gezeigten) Rückgestänge. Beim Vorrücken von Schild 2 findet dieser seitlich Halt an Schild 1. Wenn bei Schild 1 der Bruchschild abgesenkt wird vor dem Rücken, besteht die Gefahr, daß Schild 1 seitlich in die Fußstrecke 6 abrutscht oder umkippt. Dies soll mit der Anordnung eines Hangendzylinders und eines Bodenzylinders an der Unterseite der Bruchschilde bzw. der Oberseite der Liegendschwellen der beiden Schi)de 1,2 verhindert werden..

Fig. 2 zeigt zwei Liegendschwellen 7, 8 zweier benachbarter Schilde 1, 2, die über einen Bodenzylinder 9 miteinander verbunden sind. Ein Ende des Bodenzylinders 9 ist vertikal drehbar an der Liegendschwelle 8 befestigt, das andere Ende ist mit einer Laufkatze 10 versehen, deren Rolle 11 auf einer Laufschiene 12 läuft (Fig. 2a). Die Laufschiene 12 ist vertikal verschwenkbar an der Liegendschwelle 7 befestigt.

Fig. 3 zeigt die Bruchschilde 13, 14 von zwei benachbarten Schilden 1, 2 (Fig. 1), die über einen Hangendzylinder 15 mechanisch miteinander verbunden sind. Beide Enden des Hangendzylinders sind über kardanische Gelenke 16 (Fig. 3a) mit den Bruchschilden verbunden.

Die Anordnung arbeitet wie folgt:
Der Schild 1 wird mit der Liegendschwelle 7 und dem Bruchschild 13 durch ein (nicht gezeigtes) Rückgestänge vorgerückt. Die Laufkatze 10 (Fig. 2, 2a) rollt bis zum Anschlag auf der Laufschiene 12. Der Bodenzylinder 9 und der Hangendzylinder 15 stehen während des Rückvorganges unter Druck, der Hangendzylinder 15 ändert seine Länge gegen den anstehenden Hydraulikdruck. Danach wird der Schild 2 mit der Liegendschwelle 8 und dem Bruchschild 14 vorgerückt. Hierdurch wird verhindert, daß Schild 1 zur Fußstrecke 6 abwandert.

Für den Fall, daß Schild 2 (Fig. 1) nicht gesetzt werden kann infolge Ausbruchs am Hangenden, kann auch Schild 3 mit dem Bruchschild von Schild 2 durch einen Hangendzylinder verbunden sein.

## Patentansprüche

Anordnung zum Verhindern des Abrutschens oder Umkippens des untersten Schildes (1) beim Vorrücken des Schildausbaus in Streben (4) in der steilen Lagerung, welche mindestens aus einem nicht zur Rückvorrichtung der Schilde gehörenden Hydraulikzylinder besteht, dadurch gekennzeichnet, daß ein an sich bekannter hydraulischer Hangendzylinder (15) die Bruchschilde (13, 14) der beiden benachbarten Schilde (1, 2) über kardanische Gelenke (16) verbindet und daß an einem Ende eines an sich bekannten hydraulischen Bodenzylinders (9) eine Laufkatze (10) vorgesehen ist, die auf einer an der Liegendschwelle (7) des untersten Schildes (1) befestigten Laufschiene (12) verfahrbar angeordnet ist, während das andere Ende des Bodenzylinders (9) an der Liegendschwelle (8) des benachbarten Schildes (2) vertikal drehbar angeordnet ist.

## Claims

Apparatus for preventing the lowermost shield (1) from sliding down or tilting over when advancing the shield support at a coal-face (4) up a steep incline, which comprises at least one hydraulic cylinder which does not form part of the means for moving the shields, characterised in that a suspended hydraulic cylinder (15), which is known per se, connects the canopies (13, 14) of the two adjacent shields (1, 2) by means of universal joints (16) and that, at one end of a floor-mounted hydraulic cylinder (9), which is known per se, there is arranged a trolley (10) which is arranged to move on a rail (12) which is fixed on the horizontal base (7) of the lowermost shield (1), whilst the other end of the cylinder (9) is arranged on the horizontal base (8) of the adjacent shield (2) so as to be vertically rotatable.

## Revendications

Dispositif pour empêcher le bouclier inférieur (1) de glisser ou de basculer quand on fait avancer l'ensemble des boucliers dans des tailles (4) dans un gisement redressé, dispositif qui est constitué d'au moins un vérin hydraulique n'appartenant pas au dispositif d'avancement des boucliers, dispositif caractérisé en ce qu'un vérin hydraulique (15) suspendu, connu, relie par l'intermédiaire d'articulations (16) à la Cardan les boucliers de rupture (13,14) de deux boucliers (1, 2) adjacents, et qu'à une extrémité d'un vérin hydraulique de sol (9) connu, il est prévu un chariot roulant (10) qui est monté de façon à pouvoir se déplacer sur un rail (12) fixé sur une partie transversale (7) horizontale du bouclier inférieur (1), pendant que l'autre extremité du vérin de sol (9) est montée de façon à pouvoir tourner verticalement sur la traverse horizontale (8) du bouclier adjacent (2).
